# EUROPÄISCHE PATENTSCHRIFT

(11) **EP 1 808 277 B1**
(45) Veröffentlichungstag und Bekanntmachung des Hinweises auf die Patenterteilung: **29.06.2011**
(21) Anmeldenummer: 06124532.0
(22) Anmeldetag: 22.11.2006
(51) Int. Cl.: B26D 7/26

(54) **Längsschneideeinrichtung zum Schneiden einer laufenden Materialbahn**
Longitudinal cutting device for cutting a running web of material
Dispositif de coupe longitudinale pour couper une bande de matériau déroulante

(30) Priorität: 14.01.2006 DE 202006000544 U
(43) Veröffentlichungstag der Anmeldung: 18.07.2007
(73) Patentinhaber: Voith Patent GmbH, 89522 Heidenheim (DE)
(72) Erfinder: Stitz, Hermann Albert, 51515 Kürten (DE)
(74) Vertreter: Kunze, Klaus

(56) Entgegenhaltungen:
- DE-A1- 2 716 703
- DE-A1- 3 836 502
- DE-U1- 29 905 761

## Beschreibung

Die Erfindung betrifft eine Längsschneideeinrichtung zum Schneiden einer laufenden Materialbahn, insbesondere einer Papier- oder Kartonbahn, mit zumindest einem, ein Kreismesser tragenden Schlitten, der an einer sich quer zur Laufrichtung der laufenden Materialbahn erstreckenden Messertraverse mittels Führungen vorzugsweise verstellbar gelagert ist und der einen Messerhalter aufweist, an dem das eine Drehachse aufweisende Kreismesser drehbar gelagert ist.

Die Erfindung wird im Folgenden allgemein anhand einer Materialbahn beschrieben. Sie ist jedoch auch bei anderen Materialbahnen, wie beispielsweise Bahnen aus Papier, Karton, Kunststoff- oder Metallfolie, entsprechend anwendbar.

Eine derartige Längsschneideeinrichtung ist beispielsweise aus der deutschen Gebrauchsmusterschrift DE 298 12 753 U1 bekannt, aus den die Merkmale der Oberbegrifts des Anspruchs 1 bekannt sind.

Die bekannten Längsschneideeinrichtungen für laufende Materialbahnen enthalten üblicherweise mehrere paarweise angeordnete Kreismesser, wobei jeweils ein Kreismesserpaar die laufende Materialbahn zur Aufteilung in Einzelbahnen in Längsrichtung durchtrennt. Derartige Längsschneideeinrichtungen sind im Regelfall Bestandteile von Aufwickel- oder Querschneidemaschinen, die aus einer breiten und laufenden Materialbahn einzelne schmalere Wickelrollen oder durch zusätzliches Querschneiden einzelne Bögen herstellen. Um verschiedene Bogen- oder Wickelrollenformate herstellen zu können, sind die Kreismesserpaare quer zur Laufrichtung der laufenden Materialbahn positionierbar.

In bekannter Weise bestehen die Kreismesser jeweils aus einem die laufende Materialbahn beim Schneiden abstützenden Topfmesser und einem in die laufende Materialbahn eintauchenden Spitzmesser, deren Schneidkanten exakt zueinander in der gewünschten Schnittposition positioniert werden müssen. Üblicherweise ist das als Untermesser eingesetzte Topfmesser angetrieben, während das Spitzmesser als Obermesser frei drehbar gelagert ist (DE 34 19 843 C2).

Die das jeweilige Kreismesser über den entsprechenden Messerhalter tragende Schlitten sind auf ihrer den Materialbahnen nicht zugewandten Seiten an sich quer zu den Laufrichtungen der laufenden Materialbahnen erstreckenden Messertraversen gelagert. Aus DE 299 05 761 U1 ist beispielsweise eine Schnellspannvorrichtung zur Messerpositionierung auf einer quer zur Materialbahn verlaufenden Führung bekannt, wobei die Führung aus in gegenseitiger Wirkungsabhängigkeit stehenden Führungsflächen besteht und mindestens ein Teil der Führung, insbesondere eine der wirksamen Führungsflächen, oberhalb der Drehachsen der Kreismesser liegt. Aufgrund dieser Lagerungsart kommt es zu nicht unbeachtlichen Schwingungen, die sowohl die Schnittqualität als auch die Laufzeit des einzelnen Kreismessers negativ beeinflussen. Eine vorzugsweise durch unsaubere Schnitte in Erscheinung tretende schlechte Schnittqualität fördert wiederum das Entstehen von Bahnabrissen und einer erhöhten Staubbildung. Beide Folgenachteile wirken sich wiederum negativ auf die Runnability der Längsschneideeinrichtung auf.

Der Erfindung liegt daher die Aufgabe zugrunde, eine Längsschneideeinrichtung der genannten Art derart weiterzubilden, dass sowohl die Schnittqualität als auch die Laufzeit des Kreismessers gesteigert wird.

Diese Aufgabe wird erfindungsgemäß dadurch gelöst, dass die den dazugehörigen Schlitten lagernden Führungen in einem Bereich vorgesehen sind, der durch Parallelen begrenzt wird, die parallel zu der Materialbahn durch die Drehachsen der Kreismesser und der laufenden Materialbahn gehen.

Die erfindungsgemäße Aufgabe wird auf diese Weise vollkommen gelöst.

Die erfindungsgemäße Lagerung des das Kreismesser drehbar lagernden Schlittens zeichnet sich also durch kleine Hebelarme zwischen Lagerung und möglichem Kraftangriff und somit durch möglichst kleine Momente, insbesondere Torsions- und Biegemomente, aus. Dadurch wird insbesondere das Entstehen von Schwingungen, die sowohl die Schnittqualität als auch die Laufzeit des einzelnen Kreismessers in bereits beschriebener Weise negativ beeinflussen, deutlich reduziert.

Vorteilhafte Ausgestaltungen ergeben sich aus den abhängigen Schutzansprüchen, der Beschreibung und der Zeichnung.

In einer bevorzugten praktischen Ausführungsform ist vorgesehen, dass die Messertraverse als ein der laufenden Materialbahn zugewandtes, offenes und einen Innenbereich aufweisendes Profil ausgebildet ist, dass der das Kreismesser drehbar lagernde Schlitten mindestens überwiegend in dem Innenbereich der als Profil ausgebildeten Messertraverse angeordnet ist und dass die den Schlitten lagernden Führungen in dem Bereich vorgesehen sind.

Diese Ausführungsform zeichnet sich durch eine mechanisch steife Anbindung des Kreismessers an seine Lagerung aus. Die Ausgestaltung der Messertraverse in Form eines offenen und einen Innenbereich aufweisenden Profils erbringt ein Höchstmaß an Stabilität und Steifigkeit.

Eine weitere praktische Ausführungsform sieht vor, dass das die Messertraverse bildende Profil eine einem U-Profil zumindest ähnelnde Grundstruktur aufweist. Diese Grundstruktur bietet im Hinblick auf Größe und Ausbildung ein Höchstmaß an mechanischer Stabilität und unterstützt somit wesentlich die Erreichung einer verbesserten Schnittqualität und einer erhöhten Laufzeit des Kreismessers. Selbstverständlich kann das die Messertraverse bildende Profil auch eine andere Grundstruktur, beispielsweise die eines Kreissegments, eines Halbkreises oder dergleichen, aufweisen.

Weiterhin weist das die Messertraverse bildende Profil bevorzugt eine Profil-Wanddicke im Bereich von 3 bis 30 mm, vorzugsweise von 5 bis 20 mm, auf. Die aus der Profil-Wanddicke resultierende Stabilität und Steifigkeit ermöglicht auch bei hohen Produktionsgeschwindigkeiten das Schneiden einer ein hohes Flächengewicht aufweisenden Materialbahn mit gesteigerter Schnittqualität und mit gesteigerter Laufzeit des Kreismessers.

Hinsichtlich der Anordnung der Führungen an der Messertraverse sind mehrere bevorzugte Möglichkeiten gegeben: So können die Führungen dem Innenbereich des Profils abgewandt an der Messertraverse angeordnet sein, sie können dem Innenbereich des Profils zugewandt an der Messertraverse angeordnet sein oder sie können letztlich dem Innenbereich des Profils zumindest seitenweise zu- oder abgewandt an der Messertraverse angeordnet sein. Je nach Anordnung ist der das Kreismesser drehbar lagernde Schlitten vollständig oder überwiegend in dem Innenbereich der als Profil ausgebildeten Messertraverse angeordnet. Somit ergeben sich wiederum die bereits angeführten Vorteile hinsichtlich Stabilität und Steifigkeit. Letztendlich ergeben sich wiederum eine verbesserte Schnittqualität und eine erhöhte Laufzeit des Kreismessers.

In einer weiteren günstigen Ausführungsform ist vorgesehen, dass die Führungen als Gleitlagerführungen ausgebildet sind, die jeweils mindestens ein sich quer zur Laufrichtung der laufenden Materialbahn erstreckendes und an der Messertraverse unmittelbar oder mittelbar angebrachtes Führungsgrundprofil und wenigstens einen am Schlitten unmittelbar oder mittelbar angebrachten und mit dem Führungsgrundprofil geometrisch verbundenen Führungskopf aufweisen. Eine derartige Ausgestaltung der Führungen zeichnet sich insbesondere durch gute Führungseigenschaften, wie beispielsweise Kraftflüsse und Bewegungsarten, aus.

Die erfindungsgemäße Lagerung des Kreismessers eignet sich in hervorragender Weise zur Verwendung
- in einer Längsschneideeinrichtung zum Schneiden einer laufenden Materialbahn, insbesondere einer Papier- oder Kartonbahn, die ein Messerpaar aufweist, das ein die laufende Materialbahn beim Schneiden abstützendes Kreismesser und ein in die laufende Materialbahn eintauchendes Kreismesser umfasst, oder
- in einer Rollenschneidmaschine mit mindestens einer Längsschneideeinrichtung zum Schneiden einer laufenden Materialbahn, insbesondere einer Papier- oder Kartonbahn, die ein Messerpaar aufweist, das ein die laufende Materialbahn beim Schneiden abstützendes Kreismesser und ein in die laufende Materialbahn eintauchendes Kreismesser umfasst.

Weitere Merkmale und Vorteile der Erfindung ergeben sich aus der nachfolgenden Beschreibung bevorzugter Ausführungsbeispiele unter Bezugnahme auf die Zeichnung.

Es zeigt die einzige Figur eine schematische Seitenansicht einer möglichen Ausführungsform einer erfindungsgemäßen Längsschneideeinrichtung 1 zum Schneiden einer laufenden Materialbahn 2. Bei der laufenden Materialbahn 2 kann es sich um eine Bahn aus Papier, Karton, Kunststofffolie, Metallfolie oder dergleichen handeln.

Eine derartige Längsschneideeinrichtung 1 ist im Regelfall ein Bestandteil einer Aufwickel- oder Querschneidemaschine, die aus einer breiten und laufenden Materialbahn einzelne schmalere Wickelrollen oder durch zusätzliches Querschneiden einzelne Bögen herstellt. So kann sie beispielsweise in einer Rollenschneidemaschine eingebaut sein.

Die dargestellte Längsschneideeinrichtung 1 zum Schneiden der laufenden Materialbahn 2 umfasst ein Kreismesserpaar 3, welches die laufende Materialbahn 2 zur Aufteilung in Einzelbahnen in Längsrichtung durchtrennt. Das Kreismesserpaar 3 besteht aus einem die laufende Materialbahn 2 beim Schneiden abstützenden Untermesser 4 und einem in die laufende Materialbahn 2 eintauchenden Obermesser 5 bestehen. Bevorzugt werden als Untermesser 4 Topfmesser und als Obermesser 5 scheibenförmige Spitzmesser verwendet, wie sie beispielsweise in der deutschen Patentschrift DE 34 19 843 C2 beschrieben sind.

Der Vollständigkeit halber sei erwähnt, dass die Längsschneideeinrichtung 1 selbstverständlich auch nur ein Kreismesser zum Schneiden der laufenden Materialbahn aufweisen kann.

Jedes Kreismesser 4, 5 ist an einem tragenden Schlitten 6, 7 angeordnet, der jeweils an einer sich quer zur Laufrichtung (L) der laufenden Materialbahn 2 erstreckenden Messertraverse 8, 9 mittels Führungen 10, 11 verstellbar gelagert ist und der jeweils einen Messerhalter 12, 13 aufweist, an dem das jeweilige, eine Drehachse A4, A5 aufweisende Kreismesser 4, 5 drehbar gelagert ist. Die verstellbare Lagerung der Schlitten 6, 7 gewährleistet, dass jedes Kreismesser 4, 5 zur Einstellung der erforderlichen Formatbreite quer zur Laufrichtung L (Pfeil) der zu teilenden Materialbahn 2 positionierbar ist. Zusätzlich ist jedes Obermesser 5 in Richtung seiner Drehachse A5 gegen das zugeordnete Untermesser 4 anstellbar, damit die beiden Schneidkanten exakt relativ zueinander ausgerichtet werden können. Weiterhin ist jedes Obermesser 5 in eine inaktive Position bringbar, falls es nicht zum Längsschneiden der laufenden Materialbahn 2 benötigt wird.

Die den dazugehörigen Schlitten 6, 7 lagernden Führungen 10, 11 sind in einem Bereich B vorgesehen, der durch Parallelen P4, P5 begrenzt wird, die parallel zu der Materialbahn 2 durch die Drehachsen A4, A5 der Kreismesser 4, 5 und der laufenden Materialbahn 2 gehen. Die Parallelen P4, P5 begrenzen im Grunde ober- und unterseitig den Bereich B, der zur besseren Verdeutlichung mit einer Schraffur versehen ist.

Die jeweilige Messertraverse 8, 9 ist als ein der laufenden Materialbahn 2 zugewandtes, offenes und einen Innenbereich 16, 17 aufweisendes Profil 14, 15 ausgebildet, das eine einem U-Profil zumindest ähnelnde Grundstruktur 18, 19 und eine Profil-Wanddicke D14, D15 im Bereich von 3 bis 30 mm, vorzugsweise von 5 bis 20 mm, aufweist. Das Profil 14 des Untermessers 4 ist nach unten, zur laufenden Materialbahn 2 hin geöffnet, während das Profil 15 des Obermessers 5 nach oben, zur laufenden Materialbahn 2 hin geöffnet ist. Die beiden Profile 14, 15 müssen weder die gleiche Form noch die gleichen Dimensionen aufweisen; je nach Anwendungsfall können diese Eigenschaften verschieden sein.

Weiterhin ist der einzelne, das jeweilige Kreismesser 4, 5 drehbar lagernde Schlitten 6, 7 nahezu vollständig in dem jeweiligen Innenbereich 16, 17 der als Profil 14, 15 ausgebildeten Messertraverse 8, 9 angeordnet. Selbstverständlich kann das jeweilige Kreismesser 4, 5 auch nur überwiegend in dem jeweiligen Innenbereich 16, 17 angeordnet sein.

Ferner sind die den jeweiligen Schlitten 6, 7 lagernden Führungen 10, 11 in dem genannten Bereich B vorgesehen.

Die Führungen 10 für das Untermesser 4 sind dem Innenbereich 16 des Profils 14 abgewandt an der Messertraverse 8 angeordnet, so dass der das Untermesser 4 drehbar lagernde Schlitten 6 vollständig in dem Innenbereich 16 der Messertraverse 8 angeordnet ist. Hingegen sind die Führungen 11 für das Obermesser 5 dem Innenbereich 17 des Profils 15 zugewandt an der Messertraverse 9 angeordnet, so dass der das Obermesser 5 drehbar lagernde Schlitten 7 nur überwiegend in dem Innenbereich 17 der Messertraverse 9 angeordnet ist.

Die Führungen 10, 11 sind als Gleitlagerführungen 20 ausgebildet, die jeweils sich quer zur Laufrichtung L (Pfeil) der laufenden Materialbahn 2 erstreckendes und an der entsprechenden Messertraverse 8, 9 unmittelbar oder mittelbar angebrachtes Führungsgrundprofil 21 und einen am entsprechenden Schlitten 6, 7 unmittelbar oder mittelbar angebrachten und mit dem Führungsgrundprofil 21 geometrisch verbundenen Führungskopf 22 aufweisen. Selbstverständlich können die einzelnen Gleitlagerführungen 20 unterschiedlich hinsichtlich Aufbau, Form und Dimensionierung ausgeführt sein.

Die dargestellte Längsschneideeinrichtung 1 kann auch in einer, dem Fachmann wohl bekannten Rollenschneidmaschine mit mindestens einer Längsschneideeinrichtung zum Schneiden einer laufenden Materialbahn ihre Verwendung finden.

Zusammenfassend ist festzuhalten, dass durch die Erfindung eine Längsschneideeinrichtung der eingangs genannten Art derart weitergebildet wird, dass sowohl die Schnittqualität als auch die Laufzeit des mindestens einen Kreismessers gesteigert wird.

### Bezugszeichenliste

- 1: Längsschneideeinrichtung
- 2: Materialbahn
- 3: Kreismesserpaar
- 4: Untermesser (Kreismesser)
- 5: Obermesser (Kreismesser)
- 6: Schlitten
- 7: Schlitten
- 8: Messertraverse
- 9: Messertraverse
- 10: Führung
- 11: Führung
- 12: Messerhalter
- 13: Messerhalter
- 14: Profil
- 15: Profil
- 16: Innenbereich
- 17: Innenbereich
- 18: Grundstruktur
- 19: Grundstruktur
- 20: Gleitlagerführung
- 21: Führungsgrundprofil
- 22: Führungskopf
- A4: Drehachse
- A5: Drehachse
- B: Bereich
- D14: Profil-Wanddicke
- D15: Profil-Wanddicke
- L: Laufrichtung (Pfeil)
- P4: Parallele
- P5: Parallele

## Patentansprüche

1. Längsschneideeinrichtung (1) zum Schneiden einer laufenden Materialbahn (2), insbesondere einer Papier- oder Kartonbahn, mit zumindest einem, ein Kreismesser (4, 5) tragenden Schlitten (6, 7), der an einer sich quer zur Laufrichtung (L) der laufenden Materialbahn (2) erstreckenden Messertraverse (8, 9) mittels Führungen (10, 11) vorzugsweise verstellbar gelagert ist und der einen Messerhalter (12, 13) aufweist, an dem das eine Drehachse (A4, A5) aufweisende Kreismesser (4, 5) drehbar gelagert ist,
**dadurch gekennzeichnet,**
**dass** die den dazugehörigen Schlitten (6, 7) lagernden Führungen (10, 11) in einem Bereich (B) vorgesehen sind, der durch Parallelen (P4, P5) begrenzt wird, die parallel zu der Materialbahn (2) durch die Drehachsen (A4, A5) der Kreismesser (4, 5) und der laufenden Materialbahn (2) gehen.

2. Längsschneideeinrichtung (1) nach Anspruch 1,
**dadurch gekennzeichnet,**
**dass** die Messertraverse (8, 9) als ein der laufenden Materialbahn (2) zugewandtes, offenes und einen Innenbereich (16, 17) aufweisendes Profil (14, 15) ausgebildet ist,
**dass** der das Kreismesser (4, 5) drehbar lagernde Schlitten (6, 7) mindestens überwiegend in dem Innenbereich (16, 17) der als Profil (14, 15) ausgebildeten Messertraverse (8, 9) angeordnet ist und
**dass** die den Schlitten (6, 7) lagernden Führungen (10, 11) in dem Bereich (B) vorgesehen sind.

3. Längsschneideeinrichtung (1) nach Anspruch 2,
**dadurch gekennzeichnet,**
**dass** das die Messertraverse (8, 9) bildende Profil (14, 15) eine einem U-Profil zumindest ähnelnde Grundstruktur (18, 19) aufweist.

4. Längsschneideeinrichtung (1) nach Anspruch 2 oder 3,
**dadurch gekennzeichnet,**
**dass** das die Messertraverse (8, 9) bildende Profil (14, 15) eine Profil-Wanddicke (D14, D15) im Bereich von 3 bis 30 mm, vorzugsweise von 5 bis 20 mm, aufweist.

5. Längsschneideeinrichtung (1) nach einem Ansprüche 2 bis 4,
**dadurch gekennzeichnet,**
**dass** die Führungen (10) dem Innenbereich (16) des Profils (14) abgewandt an der Messertraverse (8) angeordnet sind und
**dass** der das Kreismesser (4) drehbar lagernde Schlitten (6) vollständig in dem Innenbereich (16) der als Profil (14) ausgebildeten Messertraverse (8) angeordnet ist.

6. Längsschneideeinrichtung (1) nach einem der Ansprüche 2 bis 4,
**dadurch gekennzeichnet,**
**dass** die Führungen (11) dem Innenbereich (17) des Profils (15) zugewandt an der Messertraverse (9) angeordnet sind und
**dass** der das Kreismesser (5) drehbar lagernde Schlitten (7) überwiegend in dem Innenbereich (17) der als Profil (15) ausgebildeten Messertraverse (9) angeordnet ist.

7. Längsschneideeinrichtung (1) nach einem der Ansprüche 2 bis 4,
**dadurch gekennzeichnet,**
**dass** die Führungen (10, 11) dem Innenbereich (16, 17) des Profils (14, 15) zumindest seitenweise zu- oder abgewandt an der Messertraverse (8, 9) angeordnet sind und **dass** der das Kreismesser (4, 5) drehbar lagernde Schlitten (6, 7) überwiegend in dem Innenbereich (16, 17) der als Profil (14, 15) ausgebildeten Messertraverse (8, 9) angeordnet ist.

8. Längsschneideeinrichtung (1) nach einem der vorhergehenden Ansprüche, **dadurch gekennzeichnet,**
**dass** die Führungen (10, 11) als Gleitlagerführungen ausgebildet sind, die jeweils mindestens ein sich quer zur Laufrichtung (L) der laufenden Materialbahn (2) erstreckendes und an der Messertraverse (8, 9) unmittelbar oder mittelbar angebrachtes Führungsgrundprofil (21) und wenigstens einen am Schlitten (6, 7) unmittelbar oder mittelbar angebrachten und mit dem Führungsgrundprofil (21) geometrisch verbundenen Führungskopf (22) aufweisen.

## Claims

1. Longitudinal cutting device (1) for cutting a moving material web (2), in particular a paper or board web, having at least one carriage (6, 7) which carries a circular knife (4, 5) and is preferably adjustably mounted by means of guides (10, 11) on a knife cross-member (8, 9) extending transversely with respect to the running direction (L) of the moving material web (2), and which has a knife holder (12, 13), on which the circular knife (4, 5) having an axis of rotation (A4, A5) is mounted such that it can rotate,
**characterized in that**
the guides (10, 11) supporting the associated carriage (6, 7) are provided in a region (B) which is delimited by parallel lines (P4, P5) which run parallel to the material web (2) through the axis of rotation (A4, A5) of the circular knives (4, 5) and the moving material web (2).

2. Longitudinal cutting device (1) according to Claim 1, **characterized in that**
the knife cross-member (8, 9) is constructed as a profile (14, 15) which is open, faces the moving material web (2) and has an inner region (16, 17), **in that** the carriage (6, 7) supporting the circular knife (4, 5) so that it can rotate is at least predominantly arranged in the inner region (16, 17) of the knife cross-member (8, 9) formed as a profile (14, 15), and
**in that** the guides (10, 11) supporting the carriage (6, 7) are provided in the region (B).

3. Longitudinal cutting device (1) according to Claim 2,
**characterized in that**
the profile (14, 15) forming the knife cross-member (8, 9) has a basic structure (18, 19) at least resembling a U profile.

4. Longitudinal cutting device (1) according to Claim 2 or 3,
**characterized in that**
the profile (14, 15) forming the knife cross-member (8, 9) has a profile wall thickness (D14, D15) in the range from 3 to 30 mm, preferably from 5 to 20 mm.

5. Longitudinal cutting device (1) according to one of Claims 2 to 4,
**characterized in that**
the guides (10) are arranged on the knife cross-member (8) so as to face away from the inner region (16) of the profile (14), and
**in that** the carriage (6) supporting the circular knife (4) such that it can rotate is arranged completely in the inner region (16) of the knife cross-member (8) formed as a profile (14).

6. Longitudinal cutting device (1) according to one of Claims 2 to 4,
**characterized in that**
the guides (11) are arranged on the knife cross-member (9) so as to face the inner region (17) of the profile (15), and
**in that** the carriage (7) supporting the circular knife (5) such that it can rotate is arranged predominantly in the inner region (17) of the knife cross-member (9) formed as a profile (15).

7. Longitudinal cutting device (1) according to one of Claims 2 to 4,
**characterized in that**
the guides (10, 11) are arranged on the knife cross-member (8, 9) so that at least their sides face or face away from the inner region (16, 17) of the profile (14, 15), and **in that** the carriage (6, 7) supporting the circular knife (4, 5) such that it can rotate is predominantly arranged in the inner region (16, 17) of the knife cross-member (8, 9) formed as a profile (14, 15).

8. Longitudinal cutting device (1) according to one of the preceding claims,
**characterized in that**
the guides (10, 11) are designed as sliding bearing guides, which in each case have at least one basic guide profile (21) extending transversely with respect to the running direction (L) of the moving material web (2) and fitted directly or indirectly to the knife cross-member (8, 9) and at least one guide head (22) fitted directly or indirectly to the carriage (6, 7) and connected geometrically to the basic guide profile (21).

## Revendications

1. Dispositif de coupe longitudinale (1) pour découper une bande de matériau en mouvement (2), en particulier une bande de papier ou de carton, comprenant au moins un chariot (6, 7) portant une lame circulaire (4, 5), qui est monté de préférence de manière à pouvoir coulisser au moyen de guides (10, 11) sur une traverse de lame (8, 9) s'étendant transversalement à la direction d'avance (L) de la bande de matériau en mouvement (2), et qui présente un support de lame (12, 13) sur lequel est montée à rotation la lame circulaire (4, 5) présentant un axe de rotation (A4, A5),
**caractérisé en ce que**
les guides (10, 11) supportant le chariot associé (6, 7) sont prévus dans une région (B) qui est limitée par des parallèles (P4, P5), qui s'étendent parallèlement à la bande de matériau (2) à travers les axes de rotation (A4, A5) de la lame circulaire (4, 5) et de la bande de matériau en mouvement (2).

2. Dispositif de coupe longitudinale (1) selon la revendication 1,
**caractérisé en ce que**
la traverse de lame (8, 9) est réalisée sous forme de profilé (14, 15) ouvert et présentant une région interne (16, 17), tourné vers la bande de matériau en mouvement (2),
**en ce que** le chariot (6, 7) supportant à rotation la lame circulaire (4, 5) est disposé au moins pour la majeure partie dans la région interne (16, 17) de la traverse de lame (8, 9) réalisée sous forme de profilé (14, 15), et
**en ce que** les guides (10, 11) supportant le chariot (6, 7) sont prévus dans la région (B).

3. Dispositif de coupe longitudinale (1) selon la revendication 2,
**caractérisé en ce que**
le profilé (14, 15) formant la traverse de lame (8, 9) présente une structure de base (18, 19) se rapprochant au moins d'un profilé en U.

4. Dispositif de coupe longitudinale (1) selon la revendication 2 ou 3,
**caractérisé en ce que**
le profilé (14, 15) formant la traverse de lame (8, 9) présente une épaisseur de paroi de profilé (D14, D15) de l'ordre de 3 à 30 mm, de préférence de 5 à 20 mm.

5. Dispositif de coupe longitudinale (1) selon l'une quelconque des revendications 2 à 4,
**caractérisé en ce que**
les guides (10) sont disposés sur la traverse de lame (8) à l'opposé de la région interne (16) du profilé (14), et
**en ce que** le chariot (6) supportant à rotation la lame circulaire (4) est disposé complètement dans la région interne (16) de la traverse de lame (8) réalisée sous forme de profilé (14).

6. Dispositif de coupe longitudinale (1) selon l'une quelconque des revendications 2 à 4,
**caractérisé en ce que**
les guides (11) sont disposés sur la traverse de lame (9) en direction de la région interne (17) du profilé (15), et
**en ce que** le chariot (7) supportant à rotation la lame circulaire (5) est disposé pour la majeure partie dans la région interne (17) de la traverse de lame (9) réalisée sous forme de profilé (15).

7. Dispositif de coupe longitudinale (1) selon l'une quelconque des revendications 2 à 4,
**caractérisé en ce que**
les guides (10, 11) sont disposés sur la traverse de lame (8, 9) en direction de ou à l'opposé de la région interne (16, 17) du profilé (14, 15), au moins du côté latéral, et **en ce que** le chariot (6, 7) supportant à rotation la lame circulaire (4, 5) est disposé pour la majeure partie dans la région interne (16, 17) de la traverse de lame (8, 9) réalisée sous forme de profilé (14, 15).

8. Dispositif de coupe longitudinale (1) selon l'une quelconque des revendications précédentes, **caractérisé en ce que**
les guides (10, 11) sont réalisés sous forme de guides à paliers lisses, qui présentent à chaque fois au moins un profilé de base de guidage (21) s'étendant transversalement à la direction d'avance (L) de la bande de matériau en mouvement (2) et monté directement ou indirectement sur la traverse de lame (8, 9), et au moins une tête de guidage (22) montée directement ou indirectement sur le chariot (6, 7) et connectée géométriquement au profilé de base de guidage (21).
